# EUROPÄISCHE PATENTSCHRIFT

(11) **EP 2 564 479 B1**
(45) Veröffentlichungstag und Bekanntmachung des Hinweises auf die Patenterteilung: **29.07.2015**
(21) Anmeldenummer: 10718554.8
(22) Anmeldetag: 28.04.2010
(51) Int. Cl.: H01T 4/10, H01T 4/14

(54) **FUNKENSTRECKE**
SPARK GAP
ECLATEUR

(43) Veröffentlichungstag der Anmeldung: 06.03.2013
(73) Patentinhaber: Siemens Aktiengesellschaft, 80333 München (DE)
(72) Erfinder: SÖDER, Michael, 91336 Heroldsbach (DE); LANGE, Dennie, 91058 Erlangen (DE); OCHS, Jörg, 91338 Igensdorf (DE)
(86) Internationale Anmeldenummer: PCT/EP2010/055724
(87) Internationale Veröffentlichungsnummer: WO 2011/134508

(56) Entgegenhaltungen:
- JP-A- 2008 176 950
- US-A- 4 493 004
- US-A- 4 553 063
- US-A- 4 672 259

## Beschreibung

Die Erfindung betrifft eine Funkenstrecke zum Bereitstellen eines Überspannungsschutzes mit einer Elektrodenanordnung, die einander zugewandte Elektroden aufweist.

Funkenstrecken werden im Bereich der Elektroenergieübertragung und -verteilung beispielsweise in Serienkompensationsanlagen eingesetzt. Solche Serienkompensationsanlagen dienen in der Regel zur Blindleistungskompensation in Wechselspannungsnetzen und fallen unter den Begriff der so genannten Flexible AC Transmission Systems (FACTS). Zur Serienkompensation wird üblicherweise eine Kondensatorbank seriell in eine Wechselspannungsleitung geschaltet, wobei schützende Ableiterbänke parallel zur Kondensatorbank angeordnet sind. Die Funkenstrecke dient zum Schutz sowohl der Kondensator- als auch Ableiterbänke. Sie kann im Vergleich mit einem mechanischen Leistungsschalter sehr schnell gezündet werden, so dass Überspannungen an den Ableiter- und Kondensatorbänken vermieden werden können.

Bekannte Funkenstrecken weisen wenigstens eine Elektrodenanordnung aus einander gegenüber liegenden Elektroden auf, deren Abstand oder Abstände so eingestellt ist, dass die Funkenstrecke unterhalb einer bestimmten Spannung nicht von selbst durchschlägt, so dass ein aktives Zünden der Funkenstrecke ermöglicht ist. Das Zünden der Funkenstrecke bewirkt die Ausbildung eines Lichtbogens zwischen den Elektroden. Nach der Ausbildung des Lichtbogens wird ein parallel zur Funkenstrecke angeordneter Leistungsschalter geschlossen und der Lichtbogen somit gelöscht.

Es ist zweckmäßig, dass die Funkenstrecke eine kurze Deionisationszeit aufweist, so dass diese nach Verlöschen des Lichtbogens schnell wieder ihre Spannungsfestigkeit erreicht. Hat sich die besagte Spannungsfestigkeit eingestellt, kann der parallele Leistungsschalter wieder geöffnet werden. Die Funkenstrecke ist dann wieder einsatzbereit.

Der Lichtbogen entsteht zunächst an einer Stelle mit dem geringsten Elektrodenabstand. Für eine kurze Deionisationszeit ist es förderlich, dass der Lichtbogen diesen Ort des geringsten Abstandes möglichst schnell verlässt. Es ist ferner bekannt, dass ein Lichtbogen durch Kräfte von Magnetfeldern antreibbar ist, die durch den Strom verursacht werden, der die Elektrodenanordnung und den Lichtbogen durchfließt. Es ist ebenso bekannt, dass eine von einem Strom durchflossene, bewegliche Leiterschleife versucht, sich zu vergrößern, da das vom Strom erzeugte Magnetfeld im Schleifeninneren dichter ist, als außerhalb. Die Stromstärke bestimmt die Stärke des Magnetfeldes und somit den Betrag der den Lichtbogen treibenden magnetischen Kraft. Die Richtung der besagten magnetischen Kraft wird durch den Strompfad bestimmt.

In der Praxis sind Elektrodenanordnungen dieser Art in wenigstens einem Funkenstreckengehäuse untergebracht, um die Elektroden gegen schädliche Umwelteinflüsse zu schützen.

Aus der US 4,493,004 ist ein Ableiter bekannt, der zwei einander zugewandte Elektroden aufweist. Die Elektroden sind in einem aus Keramik bestehenden Isolierkörper angeordnet und weisen an ihrer einander zugewandten Oberfläche jeweils eine achssymmetrische Vertiefung auf, die mit einer hochaktiven Elektrodenaktivierungsmasse befüllt ist. Die Elektrodenaktivierungsmasse ist beispielsweise ein Kaliumhalogenid oder eine Barium/Aluminiumlegierung.

Die US 4,553,063 offenbart eine Elektrode für eine Funkenstrecke.

Aus der Patentschrift US 4,672,259 ist eine Funkenstrecke mit zwei einander zugewandten Elektroden bekannt. Die Elektroden weisen jeweils eine Hülse aus einem isolierenden Material auf.

Aufgabe der Erfindung ist es, eine Funkenstrecke der eingangs genannten Art bereitzustellen, bei der ein gebildeter Lichtbogen den Ort des geringsten Elektrodenabstandes möglichst schnell verlässt und sich dabei vergrößert.

Die Erfindung löst diese Aufgabe dadurch, dass die Elektroden zumindest teilweise Strompfadbegrenzungsmittel zum Erzwingen eines gewünschten Strompfades in den Elektroden aufweisen. Weiterhin weisen die Elektroden Elektrodenarme auf, die sich an einer gemeinsamen Funkenbrennseite der Elektrodenanordnung erstrecken.

Erfindungsgemäß verfügt zumindest ein Teil der Elektroden der Funkenstrecke über Strompfadbegrenzungsmittel zum Begrenzen oder Festlegen eines gewünschten Strompfades in den Elektroden selbst. Die Erfindung beruht auf der Idee, dass ein Strompfad, welcher sehr nahe am Lichtbogen zweckmäßig verläuft, eine vielfach größere Kraftwirkung auf den Lichtbogen entfaltet als weiter entfernt liegende Strompfade, die beispielsweise durch die Ausgestaltung der Zuleitungen bereitgestellt werden und aus Gründen der einzuhaltenden Spannungsfestigkeit nicht beliebig nahe am Lichtbogenentstehungsort angeordnet werden können. Je größer der Abstand der Elektroden gewählt wird, desto kleiner ist der Einfluss des Stromes in den elektrischen Zuleitungen, so dass die Strompfadbegrenzungsmittel insbesondere ab einem-bestimmten mit zunehmendem Elektrodenabstand umso förderlicher sind, um den Lichtbogen in die gewünschte Richtung zu treiben und dabei zu vergrößern. Diese Ausgestaltung der erfindungsgemäßen Funkenstrecke eignet sich daher insbesondere für Hochspannungen. Hierbei ist es auch möglich, dass die Funkenstrecke mehrere Elektrodenanordnungen aufweist, die in Reihe zueinander geschaltet sind. Ein gewünschter Strompfad ist dann erreicht, wenn ein über den besagten Strompfad fließender Strom ein Magnetfeld erzeugt, das den Lichtbogen aus dem Ort seiner Entstehung treibt, um sich zu vergrößern. Ein solcher Strompfad, der über den Lichtbogen selbst führt, bildet beispielsweise einen Leiterschleifenabschnitt aus.

Gemäß einer zweckmäßigen Ausgestaltung der Erfindung begrenzen die Strompfadbegrenzungsmittel Ausnehmungen im Inneren der Elektrode. Aufgrund der Ausnehmungen im Inneren der Elektrode ist der Funkenstrom gezwungen, um die besagten Ausnehmungen herum zu fließen. Die Strompfadbegrenzungsmittel bilden Begrenzungsabschnitte der Ausnehmungen aus, in denen der Strompfad ausgebildet ist. Die Begrenzungsabschnitte sind so ausgestaltet, dass sich der gewünschte Strompfad in unmittelbarer Umgebung des Lichtbogens ausbildet. Der über den Strompfad fließende Strom erzeugt dann ein Magnetfeld, das den Lichtbogen aus dem Ort seiner Entstehung, also aus dem Ort des geringsten Elektrodenabstandes, heraustreibt, wobei sich der Lichtbogen vergrößert mit einer kurzen Deionisationszeit im Gefolge.

Zweckmäßigerweise weisen die Strompfadbegrenzungsmittel einen Strompfadbegrenzungsstift und/oder eine Strompfadbegrenzungsplatte auf, die jeweils über eine elektrische Leitfähigkeit verfügen, die von derjenigen des restlichen Materials der jeweils zugeordneten Längselektrode abweicht. Durch den Strompfadbegrenzungsstift ist es möglich, den Strompfad in der Elektrode auf einen bestimmten Bereich zu begrenzen oder in einem Bereich der Längselektrode zu bündeln, wobei der besagte Bereich gemäß einer Variante der Strompfadbegrenzungsstift selbst ist, nämlich wenn dieser eine höhere Leitfähigkeit aufweist als das Elektrodenmaterial, in dem sich dieser erstreckt. Abweichend hiervon ist der Strompfadbegrenzungsstift aus einem Isoliermaterial gefertigt, das einen Strom schlechter leitet als das ihn umgebende Elektrodenmaterial. Gemäß dieser Ausgestaltung ist der Strom gezwungen, um den Strompfadbegrenzungsstift herum zu fließen und sich in dem verbleibenden Bereich der Elektroden auszubreiten. Die Strompfadbegrenzungsplatte besteht zweckmäßigerweise aus einem Material, das eine geringere Leitfähigkeit aufweist als das restliche Material der Elektrode, in der diese angeordnet ist.

Bei einer Variante weist jede Längselektrode einen metallischen Elektrodensockel sowie eine Elektrodenkappe auf, die aus einem Kappenmaterial gefertigt ist, das eine geringere elektrische Leitfähigkeit aufweist als das Sockelmaterial des Elektrodensockels.

Zweckmäßigerweise besteht die Elektrodenkappe aus Grafit.

Gemäß einer bevorzugten Ausgestaltung der Erfindung ist die Elektrodenkappe pilzkappenförmig ausgestattet und bildet einen halbkugelförmigen Schirmabschnitt sowie einen mit dem Schirmabschnitt verbundenen Stielabschnitt auf. Dabei begrenzen Schirmabschnitt und Stielabschnitt innere Hohlräume, die auch als Ausnehmungen bezeichnet werden können. Wie bereits weiter oben erläutert wurde, zwingen die inneren Hohlräume oder Ausnehmungen den Strom dazu, sich in dem Stielabschnitt oder Schirmabschnitt auszubreiten, so dass ein bestimmter zweckmäßiger Strompfad erzwungen wird.

Gemäß einer diesbezüglich zweckmäßigen Ausgestaltung der Erfindung ist zwischen dem Elektrodensockel und der Elektrodenkappe eine Strompfadbegrenzungsplatte angeordnet, wobei sich ein Strompfadbegrenzungsstift durch die Strompfadbegrenzungsplatte hindurch in dem Stielabschnitt erstreckt, wobei die Strompfadbegrenzungsplatte und der Strompfadbegrenzungsstift jeweils aus einem Material gefertigt sind, das eine andere Leitfähigkeit aufweist als das Material der Elektrodenkappe und/oder das Material des Elektrodensockels. Mit Hilfe des Strompfadbegrenzungsstifts, der Strompfadbegrenzungsplatte und den inneren Hohlräumen ist es ganz gezielt möglich, den Strom aus dem Elektrodensockel entweder durch den Stielabschnitt mittig in den Schirmabschnitt der Elektrodenkappe oder aber auf ganzer Länge durch den halbkugelförmigen Schirmabschnitt der Elektrodenkappe fließen zu lassen. Dem Strom kann daher eine solche Richtung aufgeprägt werden, dass ein Lichtbogen schnell aus dem initialen Elektrodenraum heraus getrieben wird, um sich zu vergrößern, wobei sich beispielsweise eine kürzere Deionisationszeit für die Funkenstrecke einstellt.

Zweckmäßigerweise weist die Elektrodenanordnung zwei einander in einer Längsrichtung zugewandte Längselektroden und eine diesbezüglich in Querrichtung versetzte Seitenelektrode zum aktiven Zünden der Funkenstrecke auf, wobei der Strompfadbegrenzungsstift sich in Längsrichtung erstreckt und eine höhere Leitfähigkeit aufweist als das Material der Elektrodenkappe und der Strompfadbegrenzungsplatte. Bei einer hiervon abweichenden Variante ist keine Seitenelektrode vorgesehen. Die Funkenstrecke weist vielmehr zwei oder mehr in Reihe geschaltete Elektrodenanordnungen auf. Jede Elektrodenanordnung dieser Reihenschaltung verfügt jeweils über zwei Längselektroden. Die in der Reihenschaltung miteinander verbunden Längelektroden liegen bei Betrieb der Funkenstrecke auf einem gemeinsamen Mittelspannungspotenzial. Jede Elektrodenanordnung dieser Reihenschaltung ist üblicherweise in einem separaten Gehäuse angeordnet.

Ist im Rahmen der Erfindung nur eine Elektrodenanordnung vorgesehen, weist diese jedoch zweckmäßigerweise die besagte Seitenelektrode auf, die bezüglich der Längselektroden in Querrichtung versetzt angeordnet ist. Bei einer solchen Elektrodenanordnung verfügen die Längselektroden zweckmäßigerweise über einen Elektrodenstift, der sich in Längsrichtung erstreckt und eine höhere Leitfähigkeit aufweist als das Material der Elektrodenkappe und der Strompfadbegrenzungsplatte. Bei dem Einsatz einer Seitenelektrode entsteht der initiale Lichtbogen nicht zwischen den Längselektroden, sondern brennt jeweils zwischen den Längselektroden und der Seitenelektrode. Die Seitenelektrode ist auf der Funkenbrennseite und somit seitlich der Längselektroden angeordnet. Aufgrund der höheren Leitfähigkeit fließt der Funkenstrom über den Strompfadbegrenzungsstift, der sich in Längsrichtung und somit in Richtung auf die gegenüber liegende Längselektrode erstreckt. Dabei ragt der Strompfadbegrenzungsstift mit einem Ende in den halbkugelförmigen Schirmabschnitt hinein und fließt von da aus seitlich zum Fuß des initialen Lichtbogens, der sich wegen der Seitenelektrode seitlich der Längsrichtung auf der Längselektrode ausbildet. Die Strompfadbegrenzungsplatte trennt den Elektrodensockel von der Elektrodenkappe, so dass kein direkter Kontakt zwischen Elektrodensockel und Elektrodenkappe zur Ausbildung eines Strompfades besteht. Auf diese Weise werden parasitäre Strompfade verhindert. Beim Austritt des Stromes aus dem längsgerichteten Strompfadbegrenzungsstift fließt dieser seitlich durch die Elektrodenkappe zum Fuß des Lichtbogens auf der Längselektrode. Daher spannt der Strompfad bezüglich des Austrittpunktes einen Winkel auf, der sich stark von 180° unterscheidet und beispielsweise zwischen 10° und 90° variiert. Dadurch wird von dem aus dem Lichtbogen und dem Kappenabschnitt bestehenden Teilstück des Strompfades eine Leiterschleife gebildet, die aufgrund magnetischer Kräfte die Tendenz hat auseinanderzustreben, mit der Folge, dass der Lichtbogen aus dem initialen Ort, also dem Ort des geringsten Abstands der Längselektrode zur Seitenelektrode, heraus getrieben wird.

Wird im Rahmen der Erfindung eine Reihenschaltung von Elektrodenanordnungen vorgesehen, so kommt eine diesbezüglich abweichende Ausgestaltung zur Anwendung. Bei dieser Ausgestaltung bestehen der sich in Längsrichtung erstreckende Elektrodenstift und die Strompfadbegrenzungsplatte aus einem elektrisch nichtleitenden Isoliermaterial, wobei die Strompfadbegrenzungsplatte den Elektrodensockel nur auf einem Teil der Fläche von der Elektrodenkappe trennt. Der Trennbereich ist an der Funkenbrennseite der jeweiligen Längselektrode angeordnet. Die restliche Fläche steht für die Ausbildung des Strompfades zur Verfügung. Bei dieser Ausgestaltung der Erfindung ist keine seitlich versetzte Seitenelektrode vorgesehen, so dass sich der Lichtbogen initial zwischen den Längselektroden in Längsrichtung ausbildet.

Durch den isolierenden Strompfadbegrenzungsstift und die isolierende Strompfadbegrenzungsplatte, die nur an der Funkenbrennseite jeder Längselektrode einen direkten Kontakt zwischen Elektrodensockel und Elektrodenkappe verhindert, wird der Strom gezwungen, seitlich an der Zuleitungsseite über den halbkugelförmigen Schirmabschnitt der Elektrodenkappe zum Lichtbogenfuß zu fließen, wobei wieder ein Winkel bezüglich des Umlenkpunktes am Lichtbogenfuß des Strompfades aufgespannt wird, der zwischen 130° und 10° variiert. Wiederum wird hier, wie bereits oben ausgeführt wurde, durch das Teilstück des Strompfades eine Leiterschleife gebildet, wodurch der Lichtbogen von dem initialen Elektrodenbrennort in die Elektrodenarme getrieben wird.

Zweckmäßigerweise weisen die Elektroden Elektrodenarme auf, die sich an einer gemeinsamen Funkenbrennseite der Elektrodenanordnung erstrecken. Die Elektrodenarme der Längselektrode und gegebenenfalls der Elektrodenarm der Seitenelektrode sind vorteilhafterweise in einer gemeinsamen Ebene angeordnet. Verfügt die Elektrodenanordnung über eine Seitenelektrode ist diese zweckmäßigerweise ebenfalls in der Ebene angeordnet, die durch die Elektrodenarme der Längselektroden aufgespannt ist.

Zweckmäßigerweise laufen die Elektrodenarme der Längselektroden unter Vergrößerung ihres Abstandes zueinander zu ihrem freien Ende hin auseinander. Gemäß dieser vorteilhaften Weise vergrößert sich der gegenseitige Abstand der Elektrodenarme zu deren freien Ende hin. Ein aus der Elektrodenanordnung durch magnetische Kräfte heraus getriebener Lichtbogen wandert somit zu dem Ort des größten Abstandes am freien Ende der Elektrodenarme mit einer noch weiter verkürzten Deionisationszeit im Gefolge.

Zweckmäßigerweise sind die elektrischen Zuleitungen für Längselektroden der Elektrodenanordnung der Funkenstrecke beide gemeinsam auf der gleichen Seite angeordnet, die hier als Zuleitungsseite bezeichnet ist und der Funkenbrennseite gegenüberliegt. Dabei erstrecken sich die Zuleitungen vorteilhafterweise im Wesentlichen quer zu einem sich in der Elektrodenanordnung ausbildenden Lichtbogen. Aufgrund der gemeinsamen Anordnung der elektrischen Zuleitungen auf der Zuleitungsseite der jeweiligen Elektrodenanordnung sowie der gleichzeitigen Ausrichtung in der besagten Querrichtung wird ein Magnetfeld erzeugt, das einen an der Elektrodenanordnung entstehenden Lichtbogen vom Ort des geringsten Abstandes zwischen den Elektroden in die Elektrodenarme treibt, die an der von der Zuleitungsseite abgewandten Funkenbrennseite der Elektrodenanordnung angeordnet sind.

Zweckmäßigerweise ist wenigstens eine Reservierelektrode vorgesehen, die auf dem gleichen Potenzial liegt, wie eine der Längselektroden, wobei jede Reservierelektrode so bezüglich der freien Enden der Elektrodenarme angeordnet ist, dass ein zwischen den Elektrodenarmen brennender Lichtbogen auf die Reservierelektroden überspringt.

Wie bereits weiter oben beschrieben wurde, ist die Elektrodenanordnung gemäß der Erfindung zum Schutz vor Umwelteinflüssen in wenigstens einem Gehäuse angeordnet, das aus Platzgründen nicht beliebig groß sein darf. Das Gehäuse ist beispielsweise ein metallisches Gehäuse, wobei die Gehäusewandungen auf einem elektrischen Potenzial liegen und für den Lichtbogen ebenfalls eine Elektrode darstellen können. Ein sich zu weit ausbreitender Lichtbogen könnte somit das Gehäuse erreichen und dieses aufgrund seiner großen Hitze beschädigen. Darüber hinaus würde ein Stromfluss über das Gehäuse erfolgen. Dies ist ebenfalls unerwünscht. Auch die unkontrollierte Ausbildung eines Lichtbogens ist nachteilig. Aus diesem Grunde ist wenigstens eine Reservierelektrode vorgesehen, die zweckmäßigerweise auf einem Hochspannungspotenzial liegt, auf dem sich auch eine der Längselektroden befindet. Aufgrund der geometrischen Anordnung der Reservierelektrode und der damit verbundenen veränderten Stromzuführung wird der Lichtbogen von der Reservierelektrode wieder zurück auf die Elektrodenarme der Elektrodenanordnung oder auf eine weitere Reservierelektrode geworfen. Im Rahmen dieser Ausgestaltung der Erfindung wird der Lichtbogen daher aus dem Elektrodenraum hinaus in die Elektrodenarme getrieben, von deren Ende der Lichtbogen anschließend auf die wenigstens eine Reservierelektrode übergeht. Diese fängt somit den Lichtbogen gegebenenfalls mit Unterstützung einer weiteren Reservierelektrode ab, bevor er auf die Gehäusewandung überspringt.

Weitere zweckmäßige Ausgestaltungen und Vorteile der Erfindung sind Gegenstand der nachfolgenden Beschreibung von Ausführungsbeispielen der Erfindung unter Bezug auf die Figuren der Zeichnung, wobei gleiche Bezugszeichen auf gleich wirkende Bauteile verweisen und wobei
- Figur 1: ein Ausführungsbeispiel einer Elektrodenanordnung einer erfindungsgemäßen Funkenstrecke,
- Figur 2: ein weiteres Ausführungsbeispiel einer Elektrodenanordnung einer erfindungsgemäßen Funkenstrecke,
- Figur 3: eine Längselektrode der Funkenstrecke gemäß Figur 2 in einer Draufsicht, wobei die Elektrodenkappe entfernt wurde,
- Figur 4: ein weiteres Ausführungsbeispiel einer Elektrodenanordnung einer erfindungsgemäßen Funkenstrecke mit einer Seitenelektrode,
- Figur 5: ein weiteres Ausführungsbeispiel einer Elektrodenanordnung einer erfindungsgemäßen Funkenstrecke und
- Figur 6: ein weiteres Ausführungsbeispiel einer Elektrodenanordnung einer erfindungsgemäßen Funkenstrecke zeigen.

Figur 1 zeigt ein erstes Ausführungsbeispiel der erfindungsgemäßen Funkenstrecke 1, die eine Elektrodenanordnung 2 mit einer ersten Längselektrode 3 und einer zweiten Längselektrode 4 aufweist. Die Elektrodenanordnung 2 ist in Reihe zu einer weiteren Elektrodenanordnung geschaltet, die figürlich nicht dargestellt ist. Dabei ist jede Elektrodenanordnung 2 in einem separaten Gehäuse angeordnet. Zwei Längselektroden der Reihenschaltung liegen bei Betrieb der Funkenstrecke 1 auf einem Zwischenspannungspotenzial. Bei der in Figur 1 gezeigten Elektrodenanordnung 2 liegt die Längselektrode 3 auf einem Hochspannungspotenzial und die Längselektrode 4 auf dem Zwischenspannungspotenzial. Es ist erkennbar, dass jede Längselektrode 3 beziehungsweise 4 einen Elektrodensockel 5 sowie eine Elektrodenkappe 6 aufweist. Dabei liegen sich die Längselektroden 3 beziehungsweise 4 in einer Längsrichtung gegenüber. Genauer gesagt, erstreckt sich die Längsrichtung durch die Punkte auf der jeweiligen Längselektrode, die den geringsten Abstand zueinander aufweisen. Jede Längselektrode 3, 4 weist ferner einen sich in der besagten Längsrichtung erstreckenden Elektrodenstift 7 als Strompfadbegrenzungsstift aus Kupfer auf. Der Elektrodensockel 5 ist aus Aluminium gefertigt, wobei die Elektrodenkappe 6 aus Graphit besteht. Auch ist in Figur 1 erkennbar, dass sich elektrische Zuleitungen 8 und 9 quer zur besagten Längsrichtung an einer gemeinsamen Zuleitungsseite der Elektrodenanordnung 2 erstrecken und mit dem Elektrodensockel 5 der jeweiligen Längselektrode 3 beziehungsweise 4 verbunden sind.

An der von der Zuleitungsseite abgewandten Funkenbrennseite der Elektrodenanordnung 2 erstrecken sich Elektrodenarme 10, 11 ebenfalls in einer Querrichtung, wobei jeder Elektrodenarm 10, 11 mit dem Elektrodensockel 5 der jeweils zugeordneten Längselektrode 3 beziehungsweise 4 verbunden ist. Die Zuleitungen 8, 9 der Elektrodensockel 5 und die Elektrodenarme 10,11 bestehen jeweils aus Aluminium und liegen alle in einer gemeinsamen Ebene. Am freien Ende jedes Elektrodenarmes 10 beziehungsweise 11 ist jeweils ein Abbrennabschnitt 12 beziehungsweise 13 ausgebildet, welcher aus einem Material besteht, das eine hohe Hitzebeständigkeit aufweist, so dass ein dort brennender Lichtbogen eine minimale Beschädigung hervorruft. In Figur 1 ist ferner ein initialer Lichtbogen 14 schematisch verdeutlicht, der an der Stelle mit dem geringsten Abstand zwischen den Längselektroden 3 und 4 entsteht. Ferner ist ein Strompfad 15 eingezeichnet, sowie die Richtung des Stromflusses durch Pfeile dargestellt.

Es ist erkennbar, dass sich ein nach dem Zünden der Funkenstrecke 1 fließender Strom zunächst im Aluminium des Elektrodensockels 5 und dann in dem aus Kupfer bestehenden Elektrodenstift 7 in Längsrichtung fließt, von dort aus ebenfalls in Längsrichtung fließend in den Lichtbogen 14 eintritt und dann über den Elektrodenstift 7 der Längselektrode 4 wieder abfließt. Aufgrund der Anordnung der elektrischen Zuleitungen 8 und 9 auf der gleichen Seite der Elektrodenanordnung 2, nämlich der Zuleitungsseite, und der parallelen Ausrichtung der Zuleitungen 8,9, werden Magnetfelder erzeugt, die den Lichtbogen 14 vom Ort seiner initialen Zündung zu dem freien Ende 12 beziehungsweise 13 der Elektrodenarme 10 beziehungsweise 11 treiben. Aus diesem Grunde wird dabei der Funkenstrecke 1 ein Lichtbogen schnell von seinem Entstehungsort schnell in die Elektrodenarme getrieben.

Figur 2 zeigt ein weiteres Ausführungsbeispiel der erfindungsgemäßen Funkenstrecke 1, wobei jedoch jede Längselektrode 3 beziehungsweise 4 Strompfadbegrenzungsmittel aufweist, die durch den Elektrodenstift 7, eine teilweise zwischen Elektrodensockel 5 und Elektrodenkappe 6 angeordnete Strompfadbegrenzungsplatte 24 sowie eine zweckmäßige geometrische Ausgestaltung der Elektrodenkappen 6 ausgebildet sind. Die Elektrodenkappen 6 sind jeweils pilzkappenförmig ausgestaltet und weisen einen inneren länglichen Stiftabschnitt 16 sowie einen Schirmabschnitt 17 auf, der halbkugelförmig ausgebildet ist. Der Stiftabschnitt 16 und der Schirmabschnitt 17 begrenzen innere Hohlräume 18, die auch als Ausnehmung bezeichnet werden können. Der Elektrodenstift 7 besteht hier aus einem elektrisch nicht leitenden Isoliermaterial. Auch die Strompfadbegrenzungsplatte 24 weist eine wesentlich geringere elektrische Leitfähigkeit auf als der Elektrodensockel 5 und Elektrodenkappe 6. Dabei ist die Strompfadbegrenzungsplatte 24 nur an der Funkenbrennseite zwischen Elektrodenkappe 6 und dem Elektrodensockel 5 angeordnet und verhindert einen direkten Kontakt der besagten Bauteile nur auf dieser Seite. Der Strompfad 15 bildet sich daher aufgrund der im Vergleich zum Grafit des Schirmabschnitts 17 schlechteren elektrischen Leitfähigkeit des Elektrodenstifts 7 und der Strompfadbegrenzungsplatte 24 an der Zuleitungsseite in dem Schirmabschnitt 17 aus und geht von dort aus in den Lichtbogen 14 über und tritt von dort aus wieder in den Schirmabschnitt 17 der Längselektrode 4 ein. Hierbei kommt es an Umlenkpunkten zu einer Richtungsänderung des Strompfades. Bezüglich dieser Umlenkpunkte spannt der Strompfad daher einen Winkel auf, der in dem gezeigten Ausführungsbeispiel bei etwa 130° liegen dürfte. Der gegenüber-Figur 1 zum Lichtbogenaustrittspunkt hin verschobene Knick im Strompfad verjüngt eine Stromschleife zum Lichtbogen hin und verdichtet dadurch an dieser Stelle das vom Strom erzeugte magnetische Feld innerhalb der Schleife und unterstützt damit das Heraustreiben des Lichtbogens aus dem Ort seiner initialen Zündung in die Elektrodenarme 10 beziehungsweise 11. Die Deionisationszeit der Funkenstrecke 1 ist gegenüber dem in Figur 1 gezeigten Ausführungsbeispiel sogar noch verkürzt, da sich dieser vorteilhafte Strompfadverlauf in unmittelbarer Nähe zum Lichtbogen einstellt.

Figur 3 zeigt die Längselektrode 4 der Funkenstrecke 1 gemäß Figur 2 in einer Draufsicht, wobei jedoch die Elektrodenkappe 6 entfernt wurde. Es ist erkennbar, dass die Strompfadbegrenzungsplatte 24 in dem gezeigten Ausführungsbeispiel nur aus einem Kreissegment besteht, und daher den Elektrodensockel 5 nicht vollständig bedeckt, sondern nur teilweise und an der Funkenbrennseite angeordnet, mit anderen Worten den Elektrodenarmen 10,11 zugewandt, ist. An der Zuleitungsseite ist daher ein direkter Kontakt zwischen Elektrodensockel 5 und Elektrodenkappe 6 bereitgestellt. Alternativ zu dieser Ausführung kann die Strompfadbegrenzungsplatte zweisegmentig ausgeführt sein und hier an der Zuleitungsseite einen gut leitfähiges Kreissegment für die Ausbildung des Strompfades aufweisen.

Figur 4 zeigt ein weiteres Ausführungsbeispiel der erfindungsgemäßen Funkenstrecke 1, wobei die Elektrodenanordnung 2 wie das Ausführungsbeispiel gemäß Figur 4 wieder die Längselektroden 3 beziehungsweise 4 sowie eine Seitenelektrode 20 aufweist. Die Strompfadbegrenzungsmittel der Elektrodenanordnung 2 sind durch die Strompfadbegrenzungsplatte 24, den sich in Längsrichtung durch die Strompfadbegrenzungsplatte 24 hindurch erstreckenden Elektrodenstift 7 sowie durch die pilzkappenförmige Ausgestaltung der Elektrodenkappe 6 realisiert. Bei dem in Figur 4 gezeigten Ausführungsbeispiel besteht jeder Elektrodenstift 7 aus Kupfer, also einem im Vergleich zum Aluminium des Elektrodensockels 5, dem Graphit der Elektrodenkappe 6 und dem Material der Strompfadbegrenzungsplatte 24 besser leitenden Material, so dass sich der Strompfad 15 zunächst im Aluminium der elektrischen Zuleitung 8, dem Aluminium des Elektrodensockels 5 und dem Elektrodenstift 7 aus Kupfer in Längsrichtung ausbildet, um dann seitlich unter Ausbildung eines ersten Umlenkpunktes in den halbkugelförmigen Schirmabschnitt 17 überzugehen und am Austrittspunkt 19 unter Ausbildung eines weiteren Umlenkpunktes winkelig in den Lichtbogen 14 zu fließen. Entsprechend große Winkeländerungen in Lichtbogennähe stellen sich an der Längselektrode 4 ein. Aufgrund dieser starken Winkeländerungen wird jeweils annähernd eine Leiterschleife gebildet, wodurch der Lichtbogen besonders schnell und auch bei größeren Elektrodenabständen in die Elektrodenarme 10,11 getrieben wird.

Figur 5 zeigt ein weiteres Ausführungsbeispiel der erfindungsgemäßen Funkenstrecke 1, wobei neben der Elektrodenanordnung 2 eine Reservierelektrode 23 vorgesehen ist. Die Reservierelektrode 23 ist so bezüglich der Elektrodenarme 10 beziehungsweise 11 angeordnet, dass sich ein von den erfindungsgemäß ausgebildeten Magnetfeldern beschleunigter Lichtbogen in die Elektrodenarme 10, 11 getrieben und schließlich kontrolliert von der Reservierelektrode 23 aufgefangen wird. Zur Verdeutlichung dieses Effektes sind in Figur 6 Lichtbogenverläufe zu verschiedenen Zeitpunkten gezeigt, wobei die Indizes mit zunehmender Brenndauer des Lichtbogens 14 ansteigen. Der initiale Lichtbogen ist wiederum mit dem Bezugszeichen 14 versehen. Er entsteht an dem Ort des geringsten Abstandes zwischen den Längselektroden 3 beziehungsweise 4. Aufgrund der Magnetkräfte wird der Lichtbogen 14 aus dem Elektrodenbereich herausgetrieben und wandert wie aus den Verläufen 14₂, 14₃, 14₄ und 14₅ erkennbar wird, zum freien Ende 12 beziehungsweise 13 der Elektrodenarme 10 beziehungsweise 11. Hier beult sich der Lichtbogen von dem mit dem Bezugszeichen 14₅ referenzierten Verlauf zu dem Verlauf 14₆ weiter aus und brennt schließlich - wie mit dem Verlauf 14₇ verdeutlicht ist - zwischen der Reservierelektrode 23 und dem Elektrodenarm 11 der Längselektrode 4. Die Reservierelektrode 23 befindet sich auf dem gleichen Potenzial wie die Längselektrode 3. Hierbei ändert sich der Stromverlauf, da der Funkenstrom - wie in Figur 5 durch Pfeile angedeutet - nunmehr über die Reservierelektrode fließt. Aufgrund der sich einstellenden Magnetfelder wird der Lichtbogen dann von der Reservierelektrode wieder zurück auf die Elektrodenarme 10 und 11 geworfen und weist beispielsweise den Verlauf 14₈ auf. Verlauf 14₉ deutet an, dass sich ein Wechselspiel zwischen Reversierelektrode 23 und Elektrodenarm 10 einstellt.

Figur 6 zeigt ein weiteres Ausführungsbeispiel der erfindungsgemäßen Funkenstrecke 1, wobei die Elektrodenarme 10, 11 jedoch nicht mehr parallel zueinander verlaufen - wie in Figur 5 gezeigt - sondern ihren Abstand zueinander zu ihren freien Enden hin vergrößern. Um auch ein sicheres Abfangen des Lichtbogens bei auseinander laufenden Elektrodenarmen 10, 11 zu ermöglichen, sind zwei Reservierelektroden 23 vorgesehen, die ebenfalls so bezüglich der freien Enden der Elektrodenarme 10 und 11 angeordnet sind, dass der Lichtbogen 14 aufgefangen wird. Auch in Figur 6 sind Lichtbogenverläufe zu unterschiedlichen Zeitpunkten verdeutlicht, wobei die Indizes des Bezugszeichens 14 mit zunehmender Brenndauer des Lichtbogens ansteigen. Aus den Verläufen 14, 14₂, 14₃, 14₄ und 14₅ wird erkennbar, dass der Lichtbogen durch die erfindungsgemäß hervorgerufenen magnetischen Kräfte zu den freien Enden der Elektrodenarme 10, 11 getrieben wird. Aus dem Verlauf 14₆ ist erkennbar, dass sich der Lichtbogen schließlich so stark ausbeult, dass die Gefahr besteht, dass der Lichtbogen auf das figürlich nicht dargestellte Gehäuse der Funkenstrecke 1 überspringt. Dies wird jedoch durch die in Figur 6 oben gezeigte Reservierelektrode 23 verhindert, auf die der Lichtbogen 14₇ zunächst überspringt. Aufgrund der neuen Richtung des Stromflusses wird der Lichtbogen 14₈ dann auf die untere Reservierelektrode 23 geworfen, woraufhin sich erneut ein neuer Stromfluss einstellt. Dieser bewirkt ein Zurückspringen des Lichtbogens 14₉ auf die obere Reservierelektrode 23, so dass sich ein Wechselspiel zwischen der oberen und unteren Reservierelektrode 23 einstellt. Die Reservierelektroden 23 ermöglichen eine kompakte Bauform des Gehäuses und damit der gesamten Funkenstrecke.

## Patentansprüche

1. Funkenstrecke (1) zum Bereitstellen eines überspannungsschutzes mit einer Elektrodenanordnung (2), die einander zugewandte Elektroden (3,4,20) aufweist, wobei
die Elektroden (3,4, 20) zumindest teilweise Strompfadbegrenzungsmittel (7,16,17) zum Erzwingen eines gewünschten Strompfades in den Elektroden (3,4,20) aufweisen,
**dadurch gekennzeichnet, dass** die Elektroden (3,4,20) Elektrodenarme (10,11,22) aufweisen, die sich an einer gemeinsamen Funkenbrennseite der Elektrodenanordnung (2) erstrecken.

2. Funkenstrecke (1) nach Anspruch 1,
**dadurch gekennzeichnet, dass**
die Strompfadbegrenzungsmittel (16,17) Ausnehmungen (18) im Inneren der jeweils zugeordneten Elektrode (3,4,20) begrenzen.

3. Funkenstrecke (1) nach Anspruch 1 oder 2,
**dadurch gekennzeichnet, dass**
die Strompfadbegrenzungsmittel einen Strompfadbegrenzungsstift (7) und/oder eine Strompfadbegrenzungsplatte (24) aufweisen, die jeweils über eine elektrische Leitfähigkeit verfügen, die von derjenigen des restlichen Materials der jeweils zugeordneten Elektrode (3,4,20) abweicht.

4. Funkenstrecke (1) nach einem der vorhergehenden Ansprüche,
**dadurch gekennzeichnet, dass**
jede Elektrode (3,4,20) einen metallischen Elektrodensockel (5) sowie eine Elektrodenkappe (6) aufweist, die aus einem Kappenmaterial gefertigt ist, das eine geringere elektrische Leitfähigkeit aufweist als das Sockelmaterial des Elektrodensockels (5).

5. Funkenstrecke (1) nach Anspruch 4,
**dadurch gekennzeichnet, dass**
die Elektrodenkappe (6) aus Grafit besteht.

6. Funkenstrecke (1) nach Anspruch 4 oder 5,
**dadurch gekennzeichnet, dass**
die Elektrodenkappe (6) pilzkappenförmig ausgestaltet ist und einen halbkugelförmigen Schirmabschnitt (17) sowie einen länglichen Stielabschnitt (16) aufweist, die jeweils innere Hohlräume (18) begrenzen.

7. Funkenstrecke (1) nach Anspruch 6,
**dadurch gekennzeichnet, dass**
zwischen dem Elektrodensockel (5) und der Elektrodenkappe (6) eine Strompfadbegrenzungsplatte (24) angeordnet ist und sich ein Strompfadbegrenzungsstift (7) in dem Stielabschnitt (16) durch die Strompfadbegrenzungsplatte (24) hindurch erstreckt, wobei die Strompfadbegrenzungsplatte (24) und der Elektrodenstift (7) jeweils aus einem Material gefertigt sind, das eine andere Leitfähigkeit aufweist als das Material der Elektrodenkappe (6) und/oder das Material des Elektrodensockels (5).

8. Funkenstrecke (1) nach Anspruch 7,
**dadurch gekennzeichnet , dass**
die Elektrodenanordnung (2) zwei einander in einer Längsrichtung gegenüberliegende Längselektroden (3,4) und eine diesbezüglich in einer Querrichtung versetzte Seitenelektrode (20) zum aktiven Zünden der Funkenstrecke (1) aufweist, wobei der Strompfadbegrenzungsstift (7) sich in Längsrichtung erstreckt und eine höhere Leitfähigkeit aufweist als das Material der Elektrodenkappe (6) und der Strompfadbegrenzungsplatte (24).

9. Funkenstrecke (1) nach Anspruch 8,
**dadurch gekennzeichnet, dass**
der sich in Längsrichtung erstreckende Strompfadbegrenzungsstift (7) und die Strompfadbegrenzungsplatte (24) aus einem elektrisch nichtleitenden Isoliermaterial bestehen, wobei sich die Strompfadbegrenzungsplatte (24) nur teilweise zwischen dem Elektrodensockel (5) und der Elektrodenkappe (6) erstreckt.

10. Funkenstrecke (1) nach einem der vorhergehenden Ansprüche,
**dadurch gekennzeichnet, dass**
die Elektrodenarme (10,11) unter Vergrößerung ihres Abstandes zueinander zu ihrem freien Ende (12,13) hin auseinander laufen.

11. Funkenstrecke (1) nach einem der vorhergehenden Ansprüche,
**dadurch gekennzeichnet, dass**
die Elektrodenanordnung (2) zwei einander in einer Längsrichtung gegenüber liegende Längselektroden (3,4) und eine Seitenelektrode (20) aufweist, die in Querrichtung zur Funkenbrennseite hin versetzt bezüglich der Längselektroden (3,4) angeordnet ist und einen Elektrodenarm (22) aufweist, der sich in Querrichtung an der Funkenbrennseite erstreckt.

12. Funkenstrecke (1) nach Anspruch 11,
**dadurch gekennzeichnet, dass**
sich alle Elektrodenarme (10,11,22) in einer gemeinsamen Ebene erstrecken.

13. Funkenstrecke (1) nach einem der vorhergehenden Ansprüche,
**gekennzeichnet durch**
wenigstens eine Reversierelektrode (23), die auf dem gleichen Potenzial liegt wie eine der Längselektroden (3,4), wobei jede Reversierelektrode (23) so bezüglich der freien Enden der Längselektroden (3,4) angeordnet ist, dass ein zwischen den Elektrodenarmen (10,11) brennender Lichtbogen auf die Reversierelektroden (23) überspringt.

## Claims

1. Spark gap (1) for providing overvoltage protection having an electrode arrangement (2) which has electrodes (3, 4, 20) that face one another, wherein at least some of the electrodes (3, 4, 20) have current-path bounding means (7, 16, 17) for forcing a desired current path in the electrodes (3, 4, 20),
**characterized in that**
the electrodes (3, 4, 20) have electrode arms (10, 11, 22) which extend on a common side of the electrode arrangement (2) on which the spark burns.

2. Spark gap (1) according to Claim 1,
**characterized in that**
the current-path bounding means (16, 17) border recesses (18) inside the associated electrode (3, 4, 20) in each case.

3. Spark gap (1) according to Claim 1 or 2,
**characterized in that**
the current-path bounding means have a current-path bounding pin (7) and/or a current-path bounding plate (24), which in each case have an electrical conductivity which differs from that of the remaining material of the associated electrode (3, 4, 20) in each case.

4. Spark gap (1) according to one of the preceding claims,
**characterized in that**
each electrode (3, 4, 20) has a metallic electrode base (5) and an electrode cap (6), which is made from a cap material which has a lower electrical conductivity than the base material of the electrode base (5).

5. Spark gap (1) according to Claim 4,
**characterized in that**
the electrode cap (6) is made of graphite.

6. Spark gap (1) according to Claim 4 or 5,
**characterized in that**
the electrode cap (6) is in the form of a mushroom cap and has a hemispherical shield section (17) and an elongated stem section (16) which each border internal cavities (18).

7. Spark gap (1) according to Claim 6,
**characterized in that**
a current-path bounding plate (24) is arranged between the electrode base (5) and the electrode cap (6), and a current-path bounding pin (7) extends through the current-path bounding plate (24) in the stem section (16), wherein the current-path bounding plate (24) and the electrode pin (7) are each made of a material which has a different conductivity from the material of the electrode cap (6) and/or the material of the electrode base (5).

8. Spark gap (1) according to Claim 7,
**characterized in that**
the electrode arrangement (2) has two longitudinal electrodes (3, 4) which oppose one another in a longitudinal direction and a lateral electrode (20) which is offset with respect thereto in the transverse direction for actively triggering the spark gap (1), wherein the current-path bounding pin (7) extends in the longitudinal direction and has a higher conductivity than the material of the electrode cap (6) and the current-path bounding plate (24).

9. Spark gap (1) according to Claim 8,
**characterized in that**
the current-path bounding pin (7), which extends in the longitudinal direction, and the current-path bounding plate (24) are made of an electrically non-conducting insulating material, wherein the current-path bounding plate (24) only extends partially between the electrode base (5) and the electrode cap (6).

10. Spark gap (1) according to one of the preceding claims,
**characterized in that**
the electrode arms (10, 11) diverge towards their free end (12, 13) while the spacing between them increases.

11. Spark gap (1) according to one of the preceding claims,
**characterized in that**
the electrode arrangement (2) has two longitudinal electrodes (3, 4) which oppose one another in a longitudinal direction and a lateral electrode (20) which is arranged offset with respect to the longitudinal electrodes (3, 4) in the transverse direction towards the side on which the spark burns, and has an electrode arm (22) which extends in the transverse direction on the side on which the spark burns.

12. Spark gap (1) according to Claim 11,
**characterized in that**
all electrode arms (10, 11, 22) extend in a common plane.

13. Spark gap (1) according to one of the preceding claims,
**characterized by**
at least one reversing electrode (23) which lies at the same potential as one of the longitudinal electrodes (3, 4), wherein, with regard to the free ends of the longitudinal electrodes (3, 4), each reversing electrode (23) is arranged so that an arc burning between the electrode arms (10, 11) jumps over to the reversing electrodes (23).

## Revendications

1. Eclateur ( 1 ) pour disposer d'une protection vis-à-vis d'une surtension, comprenant un agencement ( 2 ) d'électrodes qui a des électrodes ( 3, 4, 20 ) tournées les unes vers les autres,
des électrodes ( 3, 4, 20 ) ayant au moins en partie des moyens ( 7, 16, 17 ) de limitation d'un trajet de courant pour forcer un trajet de courant souhaité dans les électrodes ( 3, 4, 20 ), **caractérisé en ce que**
les électrodes ( 3, 4, 20 ) ont des bras ( 10, 11, 22 ) d'électrodes qui s'étendent d'un côté d'étincelage commun de l'agencement ( 2 ) d'électrodes.

2. Eclateur ( 1 ) suivant la revendication 1,
**caractérisé en ce que**
les moyens ( 16, 17 ) de limitation d'un trajet de courant délimitent des évidements ( 18 ) à l'intérieur de l'électrode ( 3, 4, 20 ) associés respectivement.

3. Eclateur ( 1 ) suivant la revendication 1 ou 2,
**caractérisé en ce que**
les moyens de limitation d'un trajet de courant ont une broche ( 7 ) de limitation d'un trajet de courant et/ou une plaque ( 24 ) de limitation d'un trajet de courant, qui disposent respectivement d'une conductivité électrique qui s'écarte de celle du reste du matériau de l'électrode ( 3, 4, 20 ) associée respectivement.

4. Eclateur ( 1 ) suivant l'une des revendications précédentes,
caractérisé en
chaque électrode ( 3, 4, 20 ) a une embase ( 5 ) métallique ainsi qu'une calotte ( 6 ) qui est en un matériau ayant une conductivité électrique plus petite que le matériau de l'embase ( 5 ).

5. Eclateur ( 1 ) suivant la revendication 4,
**caractérisé en ce que**
la calotte ( 6 ) de l'électrode est en graphite.

6. Eclateur ( 1 ) suivant la revendication 4 ou 5,
**caractérisé en ce que** la calotte ( 6 ) de l'électrode est en forme de chapeau de champignon et a un chapeau ( 17 ) hémisphérique ainsi qu'un pied ( 16 ) oblong, qui délimitent respectivement des cavités ( 18 ) intérieures.

7. Eclateur ( 1 ) suivant la revendication 6,
**caractérisé en ce que**
une plaque ( 24 ) de limitation d'un trajet de courant est disposée entre l'embase ( 5 ) de l'électrode et la calotte ( 6 ) de l'électrode et une broche ( 7 ) de limitation d'un trajet de courant s'étend dans le pied ( 16 ) en traversant la plaque ( 24 ) de limitation d'un trajet de courant, la plaque ( 24 ) de limitation d'un trajet de courant et le pied ( 7 ) de l'électrode étant respectivement en un matériau qui a une conductivité autre que le matériau de la calotte ( 6 ) de l'électrode et/ou que le matériau de l'embase ( 5 ) de l'électrode.

8. Eclateur ( 1 ) suivant la revendication 7,
**caractérisé en ce que**
l'agencement ( 2 ) d'électrodes a, pour l'allumage actif de l'éclateur ( 1 ), deux électrodes ( 3, 4 ) longitudinales opposées l'une à l'autre dans une direction longitudinale et une électrode ( 20 ) latérale décalée par rapport à celles-ci dans une direction transversale, la broche ( 7 ) de limitation d'un trajet de courant s'étendant dans la direction longitudinale et ayant une conductivité plus grande que le matériau de la calotte ( 6 ) de l'électrode et de la plaque ( 24 ) de limitation d'un trajet de courant.

9. Eclateur ( 1 ) suivant la revendication 8,
**caractérisé en ce que**
la broche ( 7 ) de limitation d'un trajet de courant s'étendant dans la direction longitudinale et la plaque ( 24 ) de limitation d'un trajet de courant sont en un matériau isolant non conducteur de l'électricité, la plaque ( 24 ) de limitation d'un trajet de courant ne s'étendant qu'en partie entre l'embase ( 5 ) de l'électrode et la calotte ( 6 ) de l'électrode.

10. Eclateur ( 1 ) suivant l'une des revendications précédentes,
caractérisé en que
les bras ( 10, 11 ) d'électrodes s'écartent l'un de l'autre en agrandissant leur distance mutuelle à leur extrémité ( 12, 13 ) libre.

11. Eclateur ( 1 ) suivant l'une des revendications précédentes,
**caractérisé en ce que**
l'agencement ( 2 ) d'électrode a deux électrodes ( 3, 4 ) longitudinales opposées dans une direction longitudinale et une électrode ( 20 ) latérale qui est décalée dans la direction transversale vers le côté d'étincelage par rapport aux électrodes ( 3, 4 ) longitudinales et un bras ( 22 ) d'électrodes qui s'étend dans la direction transversale du côté d'étincelage.

12. Ecarteur ( 1 ) suivant la revendication 11,
**caractérisé en ce que**
tous les bras ( 10, 11, 12 ) d'électrodes s'étendent dans un plan commun.

13. Ecarteur ( 1 ) suivant l'une des revendications précédentes,
**caractérisé par**
au moins une électrode ( 23 ) réversible qui est au même potentiel que l'une des électrodes ( 3, 4 ) longitudinales, chaque électrode ( 23 ) réversible étant disposé par rapport aux extrémités libres des électrodes ( 3, 4 ) longitudinales de manière à ce qu'un arc électrique jaillissant entre les bras ( 10, 11 ) d'électrodes jaillisse sur les électrodes ( 23 ) réversibles.
